# EUROPÄISCHE PATENTSCHRIFT

(11) **EP 3 014 104 B1**
(45) Veröffentlichungstag und Bekanntmachung des Hinweises auf die Patenterteilung: **14.06.2017**
(21) Anmeldenummer: 14720622.1
(22) Anmeldetag: 30.04.2014
(51) Int. Cl.: F02M 61/12, F02M 61/18

(54) **DÜSENBAUGRUPPE FÜR EINEN KRAFTSTOFFINJEKTOR SOWIE KRAFTSTOFFINJEKTOR**
NOZZLE ASSEMBLY FOR A FUEL INJECTOR, AND FUEL INJECTOR
ENSEMBLE BUSE POUR UN INJECTEUR DE CARBURANT ET INJECTEUR DE CARBURANT

(30) Priorität: 25.06.2013 DE 102013212142
(43) Veröffentlichungstag der Anmeldung: 04.05.2016
(73) Patentinhaber: Robert Bosch GmbH, 70442 Stuttgart (DE)
(72) Erfinder: WEHR, Christian, 74343 Sachsenheim (DE); SUENDERHAUF, Gerhard, 75233 Tiefenbronn (DE); KOENINGER, Andreas, 75245 Neulingen-Goebrichen (DE)
(86) Internationale Anmeldenummer: PCT/EP2014/058928
(87) Internationale Veröffentlichungsnummer: WO 2014/206610

(56) Entgegenhaltungen:
- EP-A1- 0 283 154
- DE-A1- 10 207 189
- DE-A1- 10 348 928
- DE-A1- 19 642 513
- DE-A1-102011 076 665
- DE-U1-202006 007 883
- GB-A- 1 293 088
- GB-A- 2 138 073

## Beschreibung

Die Erfindung betrifft eine Düsenbaugruppe für einen Kraftstoffinjektor zum Einspritzen von Kraftstoff in den Brennraum einer Brennkraftmaschine mit den Merkmalen des Oberbegriffs des Anspruchs 1. Ferner betrifft die Erfindung einen Kraftstoffinjektor mit einer solchen Düsenbaugruppe.

### Stand der Technik

Aus der Offenlegungsschrift DE 10 2008 039 920 A1 geht eine Düsenbaugruppe für einen Kraftstoffinjektor hervor, umfassend einen Düsenkörper mit einer Bohrung, die über einen kegelförmigen Düsennadelsitz für eine kegelförmige Dichtfläche einer in der Bohrung aufgenommenen Düsennadel in einem Sackloch mündet. Im Bereich des Sacklochs sind mehrere Einspritzöffnung in einer Lochreihe angeordnet. Die Düsennadel weist eine Düsennadelspitze mit einem Zapfen auf, der in das Sackloch eintaucht und auf diese Weise das im Sackloch verbleibende Schadvolumen in Schließstellung der Düsennadel verringert. Um Streuungen bei den Einspritzungen durch Fertigungstoleranzen im Bereich eines hydraulischen Durchmessers der die Düsennadel aufnehmenden Bohrung stromabwärts des Düsennadelsitzes zu vermeiden, wird vorgeschlagen, einen Absatz im Übergangsbereich vom Düsennadelsitz zum Sackloch vorzusehen. Ferner wird vorgeschlagen, dass der Absatz innen in einer Wandung des Düsenkörpers eine im Wesentlichen hohlzylindrische Kontur aufweist. Im Verschneidungsbereich der hohlzylindrischen Kontur mit dem kegelförmigen Düsennadelsitz stromaufwärts des Absatzes sowie im Verschneidungsbereich des Absatzes mit einem sich stromabwärts anschließenden kegelförmigen Abschnitt des Sacklochs wird jeweils eine ringförmige Verschneidungskante ausgebildet.

In Abhängigkeit vom Hub der Düsennadel kann die zapfenartige Düsennadelspitze vollständig aus dem Sackloch gehoben werden, so dass beim Wiedereintauchen die Gefahr eines Anschlagen der Düsennadel am Düsenkörper besteht. Die Folge ist ein erhöhter Verschleiß im Übergangsbereich vom Düsennadelsitz in das Sackloch, insbesondere im Bereich einer Verschneidungskante. Der Verschleiß führt wiederum zu einem veränderten Schaltverhalten der Düsennadel.

Aus der GB 2 138 073 A ist eine Düsennadel aus Kraftstoffinjektoren für Dieselmotoren mit einem Injektorgehäuse bekannt, wobei die Düsennadel mit einem in dem Injektorgehäuse ausgebildeten konischen Sitz zum Öffnen und Schließen wenigstens einer Einspritzöffnung zusammenwirkt. Dabei weist die Düsennadel einen zylindrischen Endabschnitt auf, welcher in einem zylindrischen Abschnitt des Injektorgehäuses angeordnet ist und zu diesem einen Abstand von zwei bis drei Hundertstel eines Millimeters aufweist.

Der Erfindung liegt daher die Aufgabe zu Grunde, eine Düsenbaugruppe für einen Kraftstoffinjektor, umfassend eine Düsennadel mit einem in ein Sackloch eintauchbaren Zapfen anzugeben, die weniger verschleißbehaftet ist.

Die Aufgabe wird gelöst durch eine Düsenbaugruppe mit den Merkmalen des Anspruchs 1. Vorteilhafte Weiterbildungen der Erfindung sind in den Unteransprüchen angegeben.

### Offenbarung der Erfindung

Die vorgeschlagene Düsenbaugruppe umfasst einen Düsenkörper und eine Düsennadel, die zum Freigeben und Verschließen wenigstens einer Einspritzöffnung in einer Hochdruckbohrung des Düsenkörpers hubbeweglich aufgenommen ist, wobei ein in einen sacklochartigen Endabschnitt übergehender kegelförmiger Abschnitt der Hochdruckbohrung zur Ausbildung eines Ventilsitzes mit einer kegelförmigen Dichtfläche der Düsennadel, an welcher ein in den sacklochartigen Endabschnitt eintauchbarer Zapfen angesetzt ist, dichtend zusammenwirkt. Erfindungsgemäß ist zur permanenten Führung der Düsennadel in der Hochdruckbohrung ein ventilsitznaher Führungsbereich stromaufwärts des Ventilsitzes zwischen der Düsennadel und dem Düsenkörper ausgebildet, dessen radiales Führungsspiel kleiner als ein Radialspalt zwischen einem zylinderförmigen Teil des sacklochartigen Endabschnitt der Hochdruckbohrung und einem zylinderförmigen Teil des Zapfens der Düsennadel ist. Die permanente Führung der Düsennadel über den wenigstens einen ventilsitznahen Führungsbereich stromaufwärts des Ventilsitzes verhindert eine radiale Auslenkung der Düsennadel und damit die Gefahr des Anschlagens der Düsennadel am Düsenkörper. Auf diese Weise wird der Verschleiß im Übergangsbereich vom Ventilsitz in den sacklochartigen Endabschnitt deutlich gemindert. Zugleich ist der Zapfen der Düsennadel derart ausgebildet dass er mit einem zylinderförmigen Teil des sacklochartigen Endabschnitts drosselbildend zusammenwirkt. Die Drosselbildung ist dabei vom Hub der Düsennadel abhängig, so dass hierüber die Zuströmung zu wenigstens einer Einspritzöffnung steuerbar ist. Zur Sicherstellung, dass die Führung der Düsennadel über den ventilsitznahen Führungsbereich und nicht über den drosselbildenden Radialspalt erfolgt, ist der Radialspalt größer als das radiale Führungsspiel des ventilsitznahen Führungsbereichs stromaufwärts des Ventilsitzes gewählt. Denn der Radialspalt ist zur permanenten Führung der Düsennadel in der Hochdruckbohrung nicht geeignet, da dessen Ausbildung vom Hub der Düsennadel abhängig ist. Eine Führungsfunktion könnte der Radialspalt demnach nur temporär übernehmen. Außerdem wird zur Ausbildung der Drossel zwischen dem zylinderförmigen Teil des sacklochartigen Endabschnitts und dem zylinderförmigen Teil des Zapfens ein Radialspalt kleiner 20 µm, vorzugsweise kleiner 10 µm vorgeschlagen. Damit die Führungsfunktion des ventilsitznahen Führungsbereichs erhalten bleibt, ist dessen radiales Führungsspiel entsprechend kleiner zu wählen. Darüber hinaus sind die wenigstens zwei Einspritzöffnungen in einem axialen Abstand zueinander angeordnet. Das ermöglicht die Ausbildung von wenigstens zwei axial beabstandeten Spritzlochreihen. Die Anordnung der axial beabstandeten Einspritzöffnungen erfolgt bevorzugt in der Weise, dass die Zuströmung von Kraftstoff über den drosselbildenden Radialspalt in Abhängigkeit vom Hub der Düsennadel steuerbar ist. Hierzu können die wenigstens zwei axial beabstandeten Einspritzöffnungen beispielsweise derart angeordnet werden, dass wenigstens eine Einspritzöffnung im Bereich des sacklochartigen Endabschnitts und wenigstens eine weitere Einspritzöffnung im Bereich des kegelförmigen Abschnitts stromabwärts des Ventilsitzes in die Hochdruckbohrung münden. Die wenigstens eine in den sacklochartigen Endabschnitt mündende Einspritzöffnung ist dann über den drosselbildenden Radialspalt steuerbar.

Der Ausbildung eines ventilsitznahen Führungsbereichs steht nicht entgegen, dass in einem axialen Abstand hierzu, d. h. in einem ventilsitzferneren Bereich der Hochdruckbohrung, ein weiterer Führungsbereich zur permanenten Führung der Düsennadel ausgebildet ist, wie dies regelmäßig bei bekannten Düsenbaugruppen für Kraftstoffinjektoren der Fall ist. Durch die Ausbildung eines weiteren ventilsitzfernen Führungsbereichs stromaufwärts des Ventilsitzes kann die Führung der Düsennadel weiter optimiert werden.

Die permanente Führung der Düsennadel über den wenigstens einen ventilsitznahen Führungsbereich wirkt sich nicht nur verschleißverringernd aus, sondern verhindert ferner ein durch eine Desachsierung der Düsennadel bedingtes asymmetrisches Spritzbild. Dies wirkt sich bei Einsatz der Düsenbaugruppe in einem Kraftstoffinjektor zum Einspritzen von Kraftstoff in einen Brennraum einer Brennkraftmaschine vorteilhaft auf die Schadstoffemissionen der Brennkraftmaschine aus.

Bevorzugt besitzt der Düsenkörper oder die Düsennadel zur Ausbildung des ventilsitznahen Führungsbereichs stromaufwärts des Ventilsitzes wenigstens zwei sich axial erstreckende Führungsrippen, zwischen denen Strömungskanäle ausgebildet werden. Die Strömungskanäle stellen die Zuströmung von Kraftstoff zu der wenigstens einen Einspritzöffnung im Betrieb des Kraftstoffinjektors sicher. Sofern die Führungsrippen am Düsenkörper ausgebildet sind, wirken sie vorzugsweise mit einem zylinderförmigen Schaftabschnitt der Düsennadel spaltbildend zusammen. Die Führungsrippen sind vorzugsweise auf einer die Hochdruckbohrung radial begrenzenden zylinderförmigen Wandungsfläche des Düsenkörpers angeordnet und ragen in die Hochdruckbohrung hinein. Alternativ können die Führungsrippen an der Düsennadel ausgebildet sein und mit einer die Hochdruckbohrung radial begrenzenden zylinderförmigen Wandungsfläche des Düsenkörpers spaltbildend zusammenwirken. Die Führungsrippen können in diesem Fall an einem zylinderförmigen Schaftabschnitt der Düsennadel angeordnet sein, so dass sie in die Hochdruckbohrung hinein ragen.

Weiterhin bevorzugt sind die sich axial erstreckenden Führungsrippen zur Ausbildung des ventilsitznahen Führungsbereichs stromaufwärts des Ventilsitzes in gleichem Winkelabstand zueinander angeordnet. Vorzugsweise sind wenigstens drei Führungsrippen in einem Winkelabstand von 120° vorgesehen. Bei vier Führungsrippen beträgt der Winkelabstand 90°, bei fünf Führungsrippen 72° und bei sechs Führungsrippen 60°. Ferner können mehr als sechs Führungsrippen vorgesehen werden, wobei sichergestellt sein muss, dass ausreichend große Strömungskanäle zwischen den Führungsrippen verbleiben. Der gleiche Winkelabstand der Führungsrippen zueinander gewährleistet eine optimale Führung der Düsennadel in der Hochdruckbohrung.

Vorteilhafterweise sind mehrere Einspritzöffnungen zur Ausbildung wenigstens einer Spritzlochreihe vorgesehen. Die mehreren Einspritzöffnungen einer Spritzlochreihe sind vorzugsweise in gleichem Winkelabstand zueinander angeordnet, um ein symmetrisches Spritzbild zu erzeugen.

Als weiterbildende Maßnahme wird vorgeschlagen, dass wenigstens zwei Einspritzöffnungen vorgesehen sind, deren Längsachsen gegenüber einer Längsachse A der Hochdruckbohrung unterschiedlich geneigt sind. Durch diese Maßnahme kann das Spritzbild verbessert werden.

Zur Lösung der eingangs genannten Aufgabe wird ferner ein Kraftstoffinjektor mit einer erfindungsgemäßen Düsenbaugruppe vorgeschlagen. Die weniger verschleißbehaftete Düsenbaugruppe erhöht die Lebensdauer des Kraftstoffinjektors: Bei Einsatz des Kraftstoffinjektors zum Einspritzen von Kraftstoff in den Brennraum einer Brennkraftmaschine können zudem die Schadstoffemissionen verringert werden, da die permanente Führung eine radiale Auslenkung der Düsennadel und damit ein asymmetrisches Spritzbild verhindert. Bei dem Kraftstoffinjektor kann es sich insbesondere um einen Kraftstoffinjektor für ein Common-Rail-Einspritzsystem handeln.

Eine bevorzugte Ausführungsform der Erfindung wird nachfolgend anhand der beigefügten Figur näher erläutert. Diese zeigt einen Längsschnitt durch eine erfindungsgemäße Düsenbaugruppe im Bereich eines Ventilsitzes.

### Ausführliche Beschreibung der Figur

Die dargestellte Düsenbaugruppe umfasst einen Düsenkörper 1 mit einer Hochdruckbohrung 4, in der eine Düsennadel 2 hubbeweglich aufgenommen ist. Die Hochdruckbohrung 4 weist zur Ausbildung eines Ventilsitzes 7 einen kegelförmigen Abschnitt 6 auf, der in einen sacklochartigen Endabschnitt 5 übergeht, in den wenigstens eine Einspritzöffnung 3 mündet. Eine weitere Einspritzöffnung 3 mündet im kegelförmigen Abschnitt 5 in die Hochdruckbohrung 4. Zum Freigeben und Verschließen der Einspritzöffnungen 3 weist die Düsennadel 2 eine mit dem Ventilsitz 7 dichtend zusammenwirkende kegelförmige Dichtfläche 8 auf, an welche ein Zapfen 9 angesetzt ist. Der Zapfen 9 besitzt einen unmittelbar an die kegelförmige Dichtfläche 8 anschließenden zylinderförmigen Teil, der mit einem zylinderförmigen Teil des sacklochartigen Endabschnitts 5 - in Abhängigkeit vom Hub der Düsennadel 2 - einen Radialspalt 11 ausbildend zusammenwirkt. Der Radialspalt 11 besitzt eine Drosselfunktion, um die Zuströmung von Kraftstoff zu der Einspritzöffnung 3 zu steuern, die in den sacklochartigen Endabschnitt 5 der Hochdruckbohrung 4 mündet. Dies hat zur Folge, das in einer ersten Phase des Öffnungshubes der Düsennadel 2 die Einspritzung vorrangig über die Einspritzöffnung 3 erfolgt, die in den kegelförmigen Abschnitt 6 der Hochdruckbohrung 4 mündet. Erst in einer zweiten Phase des Öffnungshubes wird die Drosselfunktion des Radialspalts 11 aufgehoben, da der zylinderförmige Teil des Zapfens 9 oberhalb des zylinderförmigen Teils des sacklochartigen Endabschnitts 5 der Hochdruckbohrung 4 zu liegen kommt. Dem zylinderförmigen Teil des sacklochartigen Endabschnitts 5 liegt dann ein kegelstumpfförmiger Teil des Zapfens 9 gegenüber, dessen Aufgabe es ist, das im sacklochartigen Endabschnitt 5 verbleibende Schadvolumen in Schließstellung der Düsennadel 2 zu verringern.

Um beim Schließen der Düsennadel 2, d. h. beim vollständigen Wiedereintauchen des Zapfens 9 in den sacklochartigen Endabschnitt 5 der Hochdruckbohrung 4, ein Anschlagen des Zapfens 9 am Düsenkörper 1 zu verhindern, weist die dargestellte Düsenbaugruppe einen ventilsitznahen Führungsbereich 10 stromaufwärts der Ventilsitzes 7 auf. Der Führungsbereich 10 wird durch mehrere, sich axial erstreckende Führungsrippen 12 des Düsenkörpers 1 ausgebildet, die mit einem zylinderförmigen Schaftabschnitt der Düsennadel 2 spaltbildend zusammenwirken. Die Führungsrippen 12 ragen hierzu von einer zylinderförmigen Wandungsfläche des Düsenkörpers 1 zur radialen Begrenzung der Hochdruckbohrung 4 in die Hochdruckbohrung 4 hinein. Vorliegend sind vier Führungsrippen 12 in einem Winkelabstand von jeweils 90° vorgesehen, wobei zwischen den Führungsrippen 12 sich axial erstreckende Strömungskanäle ausgebildet werden, welche die Zuströmung von Kraftstoff zu den Einspritzöffnungen 3 sicherstellen. Der Führungsbereich 10 stellt eine permanente Führung der Düsennadel 2 in der Hochdruckbohrung 4 unabhängig vom Hub der Düsennadel 2 sicher. Dadurch ist gewährleistet, dass die Düsennadel 2 keine radiale Auslenkung erfährt, welche zum Anschlagen des Zapfens 9 am Düsenkörper 1 führen könnte. Um zu verhindern, dass der Radialspalt 11 stromabwärts des Ventilsitzes 7 - zumindest zeitweise - ebenfalls eine Führungsfunktion übernimmt, ist der Radialspalt 11 größer als das radiale Führungsspiel des ventilsitznahen Führungsbereichs 10 gewählt.

Ein weiterer Vorteil der permanenten Führung der Düsennadel 2 über den ventilsitznahen Führungsbereich 10 ist darin zu sehen, dass ein mit einer Desachsierung der Düsennadel 2 einhergehendes asymmetrisches Spritzbild verhindert wird. Dies wirkt sich bei Einsatz der Düsenbaugruppe in einem Kraftstoffinjektor zur Einspritzung von Kraftstoff in den Brennraum einer Brennkraftmaschine günstig auf die Schadstoffemissionen aus. Das heißt, dass die Schadstoffemissionen verringert werden.

Die Erfindung ist nicht auf die dargestellte bevorzugte Ausführungsform beschränkt. Abwandlungen sind möglich, die insbesondere die Anzahl, die Anordnung und konkrete Ausgestaltung der Führungsrippen 12 zur Ausbildung des Führungsbereichs 10 betreffen. Beispielsweise können die Führungsrippen 12 auch an der Düsennadel 2 ausgebildet sein. Ferner ist die Anzahl, die Anordnung und die konkrete Ausgestaltung der vorzugsweise mehreren Einspritzöffnungen 3 frei wählbar.

## Patentansprüche

1. Düsenbaugruppe für einen Kraftstoffinjektor, umfassend einen Düsenkörper (1) und eine Düsennadel (2), die zum Freigeben und Verschließen wenigstens einer Einspritzöffnung (3) in einer Hochdruckbohrung (4) des Düsenkörpers (1) hubbeweglich aufgenommen ist, wobei ein in einen sacklochartigen Endabschnitt (5) übergehender kegelförmiger Abschnitt (6) der Hochdruckbohrung (4) zur Ausbildung eines Ventilsitzes (7) mit einer kegelförmigen Dichtfläche (8) der Düsennadel (2), an welcher ein in den sacklochartigen Endabschnitt (5) eintauchbarer Zapfen (9) angesetzt ist, dichtend zusammenwirkt, wobei zur permanenten Führung der Düsennadel (2) in der Hochdruckbohrung (4) ein ventilsitznaher Führungsbereich (10) stromaufwärts des Ventilsitzes (7) zwischen der Düsennadel (2) und dem Düsenkörper (1) ausgebildet ist, dessen radiales Führungsspiel kleiner ist als ein Radialspalt (11) zwischen einem zylinderförmigen Teil des sacklochartigen Endabschnitt (5) der Hochdruckbohrung (4) und einem zylinderförmigen Teil des Zapfens (9) der Düsennadel (2), wobei der Zapfen (9) der Düsennadel (2) mit dem zylinderförmigen Teil des sacklochartigen Endabschnitts (5) drosselbildend zusammenwirkt und die Drosselbildung dabei vom Hub der Düsennadel (2) abhängig ist. , **dadurch gekennzeichnet, dass** der Radialspalt (11) kleiner als 20 µm, vorzugsweise kleiner als 10 µm ist und dass wenigstens zwei Einspritzöffnungen (3) vorgesehen sind, die in einem axialen Abstand zueinander angeordnet sind, wobei wenigstens eine Einspritzöffnung (3) im Bereich des sacklochartigen Endabschnitts (5) und wenigstens eine weitere Einspritzöffnung (3) im Bereich des kegelförmigen Abschnitts (6) stromabwärts des Ventilsitzes (7) in die Hochdruckbohrung (4) münden.

2. Düsenbaugruppe nach Anspruch 1, **dadurch gekennzeichnet, dass** der Düsenkörper (1) oder die Düsennadel (2) zur Ausbildung des ventilsitznahen Führungsbereichs (10) stromaufwärts des Ventilsitzes (7) wenigstens zwei sich axial erstreckende Führungsrippen (12) besitzt, zwischen denen Strömungskanäle ausgebildet werden.

3. Düsenbaugruppe nach Anspruch 2, **dadurch gekennzeichnet, dass** die sich axial erstreckenden Führungsrippen (12) zur Ausbildung der ventilsitznahen Führungsbereichs (10) stromaufwärts des Ventilsitzes (7) in gleichem Winkelabstand zueinander angeordnet sind.

4. Düsenbaugruppe nach einem der vorhergehenden Ansprüche, **dadurch gekennzeichnet, dass** mehrere Einspritzöffnungen (3) zur Ausbildung wenigstens einer Spritzlochreihe vorgesehen sind, wobei die mehreren Einspritzöffnungen (3) einer Spritzlochreihe vorzugsweise im gleichen Winkelabstand zueinander angeordnet sind.

5. Düsenbaugruppe nach einem der vorhergehenden Ansprüche, **dadurch gekennzeichnet, dass** wenigstens zwei Einspritzöffnungen (3) vorgesehen sind, deren Längsachsen gegenüber einer Längsachse (A) der Hochdruckbohrung (4) unterschiedlich geneigt sind.

6. Kraftstoffinjektor mit einer Düsenbaugruppe nach einem der vorhergehenden Ansprüche.

## Claims

1. Nozzle assembly for a fuel injector, comprising a nozzle body (1) and a nozzle needle (2) which, for the purposes of opening up and closing at least one injection opening (3), is received, such that it can perform stroke movements, in a high-pressure bore (4) of the nozzle body (1), wherein a conical section (6), which transitions into a blind-hole-like end section (5), of the high-pressure bore (4) interacts sealingly, in order to form a valve seat (7), with a conical sealing surface (8) of the nozzle needle (2), which conical sealing surface is adjoined by a peg (9) which can protrude into the blind-hole-like end section (5), wherein, for the permanent guidance of the nozzle needle (2) in the high-pressure bore (4), a guide region (10) close to the valve seat is formed, upstream of the valve seat (7), between the nozzle needle (2) and the nozzle body (1), the radial guide clearance of which guide region is smaller than a radial gap (11) between a cylindrical part of the blind-hole-like end section (5) of the high-pressure bore (4) and a cylindrical part of the peg (9) of the nozzle needle (2), wherein the peg (9) of the nozzle needle (2) interacts, so as to form a throttle, with the cylindrical part of the blind-hole-like end section (5), and here, the formation of a throttle is dependent on the stroke of the nozzle needle (2), **characterized in that** the radial gap (11) is smaller than 20 µm, preferably smaller than 10 µm, and **in that** at least two injection openings (3) are provided which are arranged with an axial spacing to one another, wherein at least one injection opening (3) opens into the high-pressure bore (4) in the region of the blind-hole-like end section (5) and at least one further injection opening (3) opens into the high-pressure bore (4) in the region of the conical section (6) downstream of the valve seat (7).

2. Nozzle assembly according to Claim 1, **characterized in that**, for the purposes of forming the guide region (10) close to the valve seat, the nozzle body (1) or the nozzle needle (2) has, upstream of the valve seat (7), at least two axially extending guide ribs (12) between which flow ducts are formed.

3. Nozzle assembly according to Claim 2, **characterized in that** the axially extending guide ribs (12) for the purposes of forming the guide region (10) close to the valve seat are arranged at uniform angular intervals with respect to one another upstream of the valve seat (7).

4. Nozzle assembly according to one of the preceding claims, **characterized in that** multiple injection openings (3) are provided for forming at least one spray hole row, wherein the multiple injection openings (3) of a spray hole row are preferably arranged at uniform angular intervals with respect to one another.

5. Nozzle assembly according to one of the preceding claims, **characterized in that** at least two injection openings (3) are provided, the longitudinal axes of which are inclined differently relative to a longitudinal axis (A) of the high-pressure bore (4).

6. Fuel injector having a nozzle assembly according to one of the preceding claims.

## Revendications

1. Ensemble de buse pour un injecteur de carburant, comprenant un corps de buse (1) et un pointeau (2), qui est logé avec un mouvement de levée dans un alésage haute pression (4) du corps de buse (1) afin de libérer et de fermer au moins un orifice d'injection (3), dans lequel une partie conique (6) de l'alésage haute pression (4) se prolongeant par une partie finale (5) en forme de trou borgne pour former un siège de soupape (7) coopère de façon étanche avec une surface d'étanchéité conique (8) du pointeau (2), sur laquelle est placé un bout (9) pouvant pénétrer dans la partie d'extrémité en forme de trou borgne (5), dans lequel une zone de guidage (10) proche du siège de soupape est formée en amont du siège de soupape (7) entre le pointeau (2) et le corps de soupape (1) pour le guidage permanent du pointeau (2) dans l'alésage haute pression (4), zone dont le jeu de guidage radial est plus petit qu'un écartement radial (11) entre une partie cylindrique de la partie d'extrémité en forme de trou borgne (5) de l'alésage haute pression (4) et une partie cylindrique du bout (9) du pointeau (2), dans lequel le bout (9) du pointeau (2) coopère avec la partie cylindrique de la partie d'extrémité en forme de trou borgne (5) en formant un étranglement et la formation de l'étranglement dépend en l'occurrence de la levée du pointeau (2), **caractérisé en ce que** l'écartement radial (11) est inférieur à 20 µm, de préférence inférieur à 10 µm et **en ce qu'**il est prévu au moins deux orifices d'injection (3) qui sont disposés à une distance axiale l'un de l'autre, dans lequel au moins un orifice d'injection (3) débouche dans la région de la partie d'extrémité en forme de trou borgne (5) et au moins un autre orifice d'injection (3) débouche dans la région de la partie conique (6) en aval du siège de soupape (7) dans l'alésage haute pression (4).

2. Ensemble de buse selon la revendication 1, **caractérisé en ce que** le corps de buse (1) ou le pointeau (2) comporte au moins deux nervures de guidage s'étendant axialement (12) pour la formation de la zone de guidage proche du siège de soupape (10) en amont du siège de soupape (7), entre lesquelles des canaux d'écoulement sont formés.

3. Ensemble de buse selon la revendication 2, **caractérisé en ce que** les nervures de guidage s'étendant axialement (12) pour la formation de la zone de guidage proche du siège de soupape (10) en amont du siège de soupape (7) sont disposées à des distances angulaires égales l'une de l'autre.

4. Ensemble de buse selon l'une quelconque des revendications précédentes, **caractérisé en ce qu'**il est prévu plusieurs orifices d'injection (3) pour la formation d'au moins une rangée de trous d'injection, dans lequel les multiples orifices d'injection (10) d'une rangée de trous d'injection sont de préférence disposés à des distances angulaires égales l'un de l'autre.

5. Ensemble de buse selon l'une quelconque des revendications précédentes, **caractérisé en ce qu'**il est prévu au moins deux orifices d'injection (3), dont les axes longitudinaux sont inclinés différemment par rapport à un axe longitudinal (A) de l'alésage haute pression (4).

6. Injecteur de carburant avec un ensemble de buse selon l'une quelconque des revendications précédentes.
